# EUROPÄISCHE PATENTSCHRIFT

(11) **EP 2 162 246 B1**
(45) Veröffentlichungstag und Bekanntmachung des Hinweises auf die Patenterteilung: **15.08.2012**
(21) Anmeldenummer: 08759198.8
(22) Anmeldetag: 12.06.2008
(51) Int. Cl.: B21B 45/02

(54) **KÜHLVORRICHTUNG ZUM KÜHLEN EINES METALLBANDES**
COOLING DEVICE FOR COOLING A METAL STRIP
DISPOSITIF DE REFROIDISSEMENT POUR LE REFROIDISSEMENT D'UN FEUILLARD MÉTALLIQUE

(30) Priorität: 27.06.2007 DE 102007029802; 21.08.2007 DE 102007055475
(43) Veröffentlichungstag der Anmeldung: 17.03.2010
(73) Patentinhaber: SMS Siemag AG, 40237 Düsseldorf (DE)
(72) Erfinder: MATHWEIS, Dietrich, 40479 Düsseldorf (DE); PAWELSKI, Hartmut, 40883 Ratingen (DE); RICHTER, Hans-Peter, 57520 Friedewald (DE); GIESELER, Friedhelm, 57258 Freudenberg (DE); ZETZSCHE, Heiko, 57271 Hilchenbach (DE); TAMMERT, Stefan, 57271 Hilchenbach (DE)
(74) Vertreter: Klüppel, Walter
(86) Internationale Anmeldenummer: PCT/EP2008/004693
(87) Internationale Veröffentlichungsnummer: WO 2009/000421

(56) Entgegenhaltungen:
- WO-A-2007/026905
- DE-A1- 19 935 780
- JP-A- 11 129 017
- JP-A- 60 206 516

## Beschreibung

Die Erfindung betrifft eine Kühlvorrichtung zum Kühlen eines Metallbandes nach einer Umformung in einem Kaltwalzgerüst.

Die japanische Druckschrift JP-60206516 offenbart eine Kühlvorrichtung, die in mehreren Kühleinheiten zwischen den Walzenpaaren angeordnet ist, die entlang der Förderrichtung der Stahlplatte M und über die Breite der Stahlplatte angeordnet ist. Die Kühlmittelköpfe befinden sich oberhalb und unterhalb der dicken Stahlplatte M und bestehen aus mehreren Düsen, die in einem Winkel von 30 bis 75 Grad in Förderrichtung.

Eine Kühlvorrichtung ist auch zum Beispiel aus der japanischen Druckschrift JP 11129017 A1 grundsätzlich bekannt. Die dort offenbarte Kühlvorrichtung umfasst eine Mehrzahl von Düsen, welche unterhalb des zu kühlenden Metallbandes angeordnet sind und jeweils ein Kühlmittel aus einem gemeinsamen Tank in einem rechten Winkel auf die Unterseite des Metallbandes spritzen. Nach rechtwinkligem Auftreffen auf die Unterseite weicht das Kühlmittel der Unterseite des Metallbandes zunächst radial aus bzw. wird radial auf der Unterseite verdrängt, bis es in einiger Entfernung von der Düse wieder von der Unterseite des Metallbandes in den Tank zurückfällt Bei der radialen Verdrängung werden einzelne Teilchen des aufgespritzten Kühlmediums mit einer Bewegungskomponente in Laufrichtung des Metallbandes verdrängt, während andere Teilchen mit einer Komponente entgegen der Laufrichtung des Metallbandes verdrängt werden. Die letztgenannten Teilchen sind im Kontaktbereich der Unterseite des entgegenlaufenden Metallbandes Scherkräften ausgesetzt, welche zu einer Turbolenzbildung bei diesen Teilchen des Kühlmediums und damit zu einem erhöhten Wärmeübergang zwischen dem Metallband und dem Kühlmedium führen. Diejenigen Teilchen des Kühlmediums, welche in Laufrichtung des Metallbandes verdrängt werden, tragen aufgrund der fehlenden Turbulenzen nur zu einem wesentlich geringeren Maße zur Wärmeabfuhr bei, als die entgegen der Laufrichtung verdrängten Teilchen. Außerdem werden die einzelnen Teilchen des Kühlmediums beim senkrechten Auftreffen auf die Unterseite des Metallbandes zunächst auf eine Geschwindigkeit V_{senkrecht} = 0 abgebremst um danach erst wieder in radialer Richtung beschleunigt zu werden; auf diese Weise geht beim Stand der Technik sehr viel Energie verloren. Die verfügbare Energie zur radialen Beschleunigung der Teilchen ist deshalb eher begrenzt, was zur Folge hat, dass auch die radiale Verdrängung des Kühlmediums entgegen der Laufrichtung des Metallbandes nur auf einer begrenzten Länge bzw. Fläche erfolgt. Dies wiederum hat zur Folge, dass die entsprechende Kühlfläche ebenfalls nur entsprechend gering ist. Insofern ist die Kühlvorrichtung im Stand der Technik ineffektiv und ineffizient.

Ausgehend von diesem Stand der Technik liegt der Erfindung die Aufgabe zugrunde, eine bekannte Kühlvorrichtung, eine bekannte Verwendung für die Kühlvorrichtung sowie ein Verfahren zum Betreiben der bekannten Kühlvorrichtung dahingehend weiter zu bilden, dass die Wärmeabfuhr wesentlich effektiver und effizienter wird.

Diese Aufgabe wird durch den Gegenstand des Patentanspruchs 1 gelöst. Konkret sieht die Lösung vor, dass eine ebene Platte vorgesehen ist, welche in einer Betriebsposition parallel zur Oberfläche des Metallbandes im Auslauf des Kaltwalzgerüstes angeordnet ist; und
dass die Düse in der Betriebsposition angeordnet ist zum Einspritzen des Kühlmediums unter einem spitzen Spritzwinkel α mit 10° ≤ α ≤ 20° in einen Hohlraum zwischen der Oberfläche des Metallbandes und der gegenüberliegenden Platte mit einer Spritzrichtung gegen die Laufrichtung des Metallbandes.

Durch das beanspruchte Aufspritzen des gesamten Kühlmediums unter dem spitzen Spritzwinkel α mit 10° ≤ α ≤ 20° gegen die Laufrichtung des Metallbandes wird vorteilhafterweise erreicht, dass vorzugsweise die gesamte Menge des aufgespritzten Kühlmediums den durch das entgegenlaufende Metallband verursachten Scherkräften ausgeliefert und zur Ausbildung eines durch die Scherkräfte bedingten turbulenten Strömungsfeldes des Kühlmediums in dem flachen Hohlraum zwischen der Oberfläche des Metallbandes und der gegenüberliegenden Platte beiträgt. Weil im Unterschied zum Stand der Technik nicht nur ein Teil, sondern die gesamte aufgespritzte Menge des Kühlmediums zur Bildung des turbulenten Strömungsfeldes beiträgt, bewirkt die vorliegende Erfindung vorteilhafterweise, dass eine gleiche Menge des Kühlmediums einen wesentlich größeren Wärmeübergang, d.h. ein Abführen einer größeren Wärmemenge ermöglicht, als das im Stand der Technik möglich war; insofern ist der Gegenstand der Erfindung effizienter als vergleichbarer Stand der Technik.

Im Unterschied zum Stand der Technik wird bei der vorliegenden Erfindung durch das beanspruchte spitzwinklige Auftreffen des Kühlmediums auf die Oberfläche des Metallbandes sichergestellt, dass das Kühlmedium sofort nach Verlassen der Düse mit einer Bewegungs-Komponente entgegen der Laufrichtung des Metallbandes bewegt wird. Die hier bei spitzem Winkel auftretenden Reflexionsverluste sind wesentlich geringer als bei senkrechten Aufprall und deshalb ist die Ausdehnung des Kühlmittels entgegen der Laufrichtung auf der Oberfläche des Metallbandes, das heißt die effektive Kühllänge, wesentlich größer als im Stand der Technik. Demzufolge ist auch das erfindungsgemäß ausgebildete turbulente Strömungsfeld in dem Hohlraum entgegen der Laufrichtung wesentlich länger/tiefer ausgebildet als im Stand der Technik, wodurch ein wesentlich besserer Wärmeübergang erzielt wird und mehr Wärme vom Metallband abgeführt werden kann. Insofern ist die beanspruchte Vorrichtung wesentlich effektiver als die aus dem Stand der Technik bekannte Vorrichtung. Schließlich sei noch ein weiterer wesentlicher Vorteil des erfindungsgemäßen Verfahrens erwähnt. Aufgrund der erfindungsgemäß vorgesehenen Anströmung der Oberflächen des Metallbandes mit dem Kühlmedium im spitzen Winkel gegen den Bandlauf werden die Oberflächen des Metallbandes vorteilhafterweise auch ganz oder zumindest teilweise von zuvor aufgetragenen Walzemulsionen befreit. Dadurch ergeben sich in Kombination mit dem Einsatz von Abquetschrollenaggregaten und einem oder mehreren Düsenbalken zum Aufspritzen von beispielsweise demineralisiertem Wasser Möglichkeiten der Medientrennung, z. B. zwischen Gerüsten mit unterschiedlicher Emulsionsbeaufschlagung, und der Bandreinigung. Erforderlich sind derartige Einrichtungen zur Erzeugung bestimmter Oberflächenbeschaffenheiten- und Reinheiten. Die erfindungsgemäße Kühlvorrichtung ist besonders vorteilhaft einzusetzen im Auslauf von Gerüsten, bei denen im Einlauf nur minimale Schmiermittelmengen auf das Band aufgetragen werden zur Erzielung einer Reibwertanpassung im Walzspalt. In diesen Fällen wird die einlaufseitig aufgetragene Walzemulsion weitestgehend beim Walzen im Walzspalt verbraucht. Die nach dem Walze im Auslauf auf der Oberfläche des Metallbandes verbleibenden Emulsionsrückstände sind minimal und können problemlos durch die erfindungsgemäße Vorrichtung - quasi in einem Nebeneffekt - mit beseitigt werden. Der Einsatz von Minimalmengen Schmiereinrichtungen zur gezielten Reibungszahlanpassung kann durch Bandreinigung und Medientrennung optimal genutzt werden.

Gemäß einem ersten Ausführungsbeispiel umfasst die erfindungsgemäße Kühlvorrichtung eine Mehrzahl von Düsen, die vorzugsweise in mindestens einem Düsenbalken quer zur Laufrichtung des Metallbandes angeordnet sind. Durch diese Anordnung einer Mehrzahl der Düsen wird vorteilhafterweise eine größere flächige Ausdehnung des turbulenten Strömungsfeldes auch quer zur Bandlaufrichtung erreicht; seine Kühlwirkung wird dadurch weiter verbessert. Optional sind die Düsen in die Platte eingebaut.

Die erfindungsgemäße Kühlvorrichtung umfasst vorteilhafterweise eine Steuerungs- oder Regelungsvorrichtung zum Steuern oder Regeln der Kühlleistung der Kühlvorrichtung durch geeignetes individuelles Variieren des Druckes und/oder der Strömungsgeschwindigkeit, mit welchem/welcher das Kühlmedium die einzelnen Düsen verlässt, der in den Hohlraum eingespritzten Menge des Kühlmediums oder der Spritzrichtung. Auf diese Weise ermöglicht die beanspruchte Steuerungs- oder Regelungsvorrichtung jederzeit eine optimale gewünschte Temperaturführung des Metallbandes während eines Walzprozesses. Die Steuerung oder Regelung wird vorteilhafterweise durch ein Prozessmodell unterstützt.

Eine dreidimensionale Einstellung der Spritzrichtung des Kühlmediums ermöglicht vorteilhafterweise nicht nur eine variable Einstellung des spitzen Spritzwinkels α in einer Ebene senkrecht zur Ebene des Metallbandes, sondern auch eine Einstellung des Azimutwinkels β in einer Ebene parallel zur Ebene des Metallbandes. Die variable Einstellung des Azimutwinkels β ist insbesondere für die Düsen im Randbereich des Metallbandes vorteilhaft, weil dann durch eine Einstellung der Düsen mit einer Spritzrichtung, die leicht gegen die Mitte des Metallbandes geneigt ist, erreicht werden kann, das weniger Kühlmittel aus dem Bereich des Metallbandes verdrängt wird und mehr oder weniger ungenutzt abfließt.

Wichtig ist jedoch, dass bei jeder Einstellung des Spritzwinkels α oder Azimutwinkels β die Spritzrichtung immer noch eine Komponente gegen die Laufrichtung des Metallbandes aufweist, weil nur dadurch die Ausbildung des für die starke Kühlwirkung verantwortlichen turbulenten Strömungsfeldes gewährleistet ist.

Optional kann die Vorrichtung eine Positionierungsvorrichtung aufweisen zum variablen Positionieren der Platte in die Betriebsposition oder eine Wartungsposition außerhalb des Bandlaufes. Wie der Name bereits vermuten lässt, ist die Wartungsposition für Wartungszwecke, insbesondere wenn in die Platte auch die Düsen integriert sind, wesentlich bequemer als die Betriebsposition. Die Wartungs- oder Ruheposition wird vorzugsweise automatisch bei einer Störung oder nach Abschluss eines Walzvorganges angefahren. Eine Störung des Walzprogrammes liegt insbesondere dann vor, wenn ein Bandriss stattgefunden hat, der z. B. durch ein Signal des abfallenden Bandzuges signalisiert wird. Das Herausfahren der Platte aus dem Bandlauf ist dann erforderlich, um Bandschrott zu beseitigen.

Die Düsen und die Platte können sowohl gegenüberliegend zur Oberseite des Metallbandes wie auch gegenüberliegend zur Unterseite des Metallbandes vorgesehen sein.

Optional ist die Platte geringfügig breiter als das Metallband und weist die Platte an ihren Rändern parallel zur Laufrichtung des Metallbandes überstehende Kanten auf, die die Ränder des Metallbandes in der Betriebsposition - wenn auch in einem möglichst geringen Abstand umgreifen. Diese Kanten an den Platten wirken ebenfalls dem oben beschriebenen Problem entgegen, dass das Kühlmedium im Randbereich zu schnell abfließen und keine große Kühlwirkung haben würde. Die Kanten treten dem seitlich abfließenden Wasser entgegen und tragen so zu einer verbesserten Kühlleistung der Kühlvorrichtung bei. Besonders effektiv wird das seitliche Abfließen des Kühlmediums verhindert, wenn sich die Kanten von einer der Oberseite des Metallbandes zugewandten Platte und die Kanten einer der Unterseite des Metallbandes zugewandten Platte in den Randbereichen des Metallbandes überlappen und insbesondere, wenn dann noch eine Dichtung zwischen diesen Kanten vorhanden ist. Dann ist ein seitliches Abfließen des Kühlmediums vorteilhafterweise ganz unterbunden und das Kühlmedium kann nur noch in Walzrichtung oder entgegen der Walzrichtung abfließen. Die Kühlwirkung ist dann besonders groß.

Die erfindungsgemäße Kühlvorrichtung bewirkt vorteilhafterweise auch eine Erweiterung des Leistungsspektrums von (Kalt-)Walzanlagen, insbesondere wenn sie im Zusammenwirken mit einem Reversiergerüst oder als Zwischengerüstkühlung zwischen zwei benachbarten Walzgerüsten einer Walzstraße verwendet wird. Insbesondere bei diesen Anwendungsfällen ermöglicht die erfindungsgemäße Kühlvorrichtung aufgrund des oben beschriebenen Funktionsprinzips eine sehr effektive Kühlung, das heißt eine starke Kühlung pro Zeiteinheit. Diese starke Kühlung verhindert, dass das Band zwischen den Stichen zu warm wird und ermöglicht so vorteilhafterweise eine erhöhte Walzgeschwindigkeit bzw. eine höhere und/oder rascher aufeinander folgende Stichabnahme als im Stand der Technik. Auf diese Weise wird die Leistung der Kaltwalzanlage wesentlich gesteigert.

Die oben genannte Aufgabe wird weiterhin durch ein Verfahren zum Betreiben einer erfindungsgemäßen Kühlvorrichtung gelöst. Die Vorteile dieser Lösung entsprechen den oben mit Bezug auf die Kühlvorrichtung genannten Vorteilen. Weitere vorteilhafte Ausgestaltungen der erfindungsgemäßen Kühlvorrichtung und des erfindungsgemäßen Verfahrens zum Betreiben der Kühlvorrichtung sind Gegenstand der abhängigen Ansprüche.

Der Beschreibung sind sechs Figuren beigefügt, wobei
- Figur 1: den Auslauf einer Kaltwalzanlage mit einem auslaufenden Metallband und einem darunter angeordneten Überleittisch;
- Figur 2: Düsen eingebaut in den Überleittisch,
- Figur 3: eine erfindungsgemäße Platte mit Düsenbalken in Form einer Kühlkassette für die Unterseite und die Oberseite des Metallbandes;
- Figur 4: die Kühlkassetten in Betriebsposition;
- Figur 5: einen Querschnitt durch die Kühlkassetten in Betriebsposition mit seitlich überlappenden Kanten; und
- Figur 6: die Kühlkassetten ausgeschwenkt aus dem Bandlauf in eine Wartungsposition
zeigt.

Die Erfindung wird nachfolgend unter Bezugnahme auf die genannten Figuren in Form von Ausführungsbeispielen detailliert beschrieben.

Figur 1 zeigt den Auslauf eines Kaltwalzgerüstes 300 mit einem nach links auslaufenden Metallband 200. Unter dem Metallband ist eine Platte 500 in Form eines Überleittisches angeordnet. In einem Abstand Kₘᵢₙ von dem Kaltwalzgerüst ist quer zur Laufrichtung des Metallbandes in dem Überleittisch ein Düsenbalken 110 mit einer Mehrzahl einzelner Düsen 112 angeordnet.

Figur 2 zeigt die Anordnung der Düsen 112 bzw. des Düsenbalkens 110 in dem Überleittisch 500. Konkret ist zu erkennen, dass die Düsen in dem Überleittisch so ausgerichtet sind, dass sie ein Kühlmedium 400 unter einem spitzen Spritzwinkel α gegen die Unterseite des Metallbandes entgegen dessen Laufrichtung L spritzen. Durch den Kontakt mit dem in entgegen gesetzter Richtung L laufenden Metallband 200 wirken Scherkräfte auf die beteiligten Partikel des Kühlmediums, wobei diese Scherkräfte in dem Kühlmedium die Ausbildung eines turbulenten Strömungsfeld bewirken. Das turbulente Strömungsfeld bildet sich aus in einem flachen Hohlraum H zwischen der Unterseite des Metallbandes 200 und der Oberseite des Überleittisches 500. Die Spalthöhe S dieses flachen Hohlraums H darf einerseits nicht zu klein gewählt werden, um eine direkte Berührung des Metallbandes 200 mit dem Überleittisch 500 zu vermeiden. Andererseits darf die Spalthöhe S auch nicht zu groß gewählt werden, denn je größer die Spalthöhe ist, desto größer ist die erforderliche Menge an Kühlmedium, um eine gewünschte Kühlleistung realisieren zu können.

Die Kühlleistung der erfindungsgemäßen Kühlvorrichtung kann mit Hilfe einer Steuerungs- oder Regelungsvorrichtung 120 individuell gesteuert bzw. geregelt werden, indem bei den einzelnen Düsen 112 jeweils der Druck oder die Strömungsgeschwindigkeit mit welchem/welcher das Kühlmedium 400 die einzelnen Düsen verlässt, die Menge des Kühlmediums und/oder die dreidimensionale Spritzrichtung R des Kühlmediums geeignet eingestellt bzw. variiert wird. Besonders effektiv arbeitet die Kühlvorrichtung bei einem Spritzwinkel α mit α = 10° - 20°.

Die Effektivität und Effizienz der erfindungsgemäßen Kühlvorrichtung lässt sich weiterhin dadurch verbessern, dass der Azimutwinkel β bei den Düsen 112-n in der Mitte des Düsenbalkens 110 zu Null, aber bei den Düsen in 112-1, 112-N in der Nähe der Ränder des Metallbandes ungleich Null eingestellt wird. Konkret ist es empfehlenswert, die Düsen in der Nähe der Ränder des Metallbandes so einzustellen, dass das Kühlmedium jeweils leicht zur Mitte des Metallbandes hin auf dessen Unterseite gespritzt wird. Durch die Ausrichtung der Düsen zur Mitte des Metallbandes hin wird vorteilhafterweise erreicht, dass auch das von diesen Düsen ausgespritzte Kühlmedium möglichst effektiv an der Bildung des turbulenten Strömungsteils beteiligt wird und nur möglichst wenig des von diesen Düsen ausgegebenen Kühlmediums über die Ränder des Metallbandes hinaus quer zur Laufrichtung L des Metallbandes in Richtung der in Figur 1 gezeigten Pfeile V ohne zur Kühlung beizutragen, abfließt.

Die erfindungsgemäße Kühlvorrichtung ermöglicht eine Kühlleistung von bis zu 30.000 W/m²K.

Figur 3 zeigt die erfindungsgemäßen Platten 500 mit jeweils einem Düsenbalken 110; diese Anordnung wird nachfolgend auch als Kühlkassette bezeichnet. Figur 3 zeigt eine Kühlkassette für die Oberseite des Metallbandes 200, mit dem Zusatz I an den Bezugszeichen bezeichnet, und eine Kühlkassette für die Unterseite des Metallbandes, mit dem Zusatz II zu den Bezugszeichen bezeichnet. Die Bezugszeichen 510-I und 510-II bezeichnen die Kanten an den Rändern der Platten. In Figur 3 sind weiterhin die den Kühlkassetten zugeordneten Positionierungsvorrichtungen 600-I und 600-II zu erkennen, die ein Schwenken der Kühlkassetten aus der in Figur 3 gezeigten Wartungs- bzw. Ruheposition in eine später in Figur 4 gezeigte Betriebsposition und zurück ermöglichen. Weiterhin sind in Figur 3 Spindeln 700 zu erkennen, die in der Betriebsposition eine feine Einstellung des Abstandes der Kühlkassette von der Bandoberfläche ermöglichen. Wie einleitend erläutert, hat die konkrete Spalthöhe einen großen Einfluss auf die Ausbildung des turbulenten Strömungsfeldes und damit auf die Effektivität der Kühlwirkung. Die Spalthöhe bestimmt den Strömungsquerschnitt des turbulenten Strömungsfeldes; sie wird deshalb vorzugsweise in Abhängigkeit von der Bandgeschwindigkeit und in Abhängigkeit von Bandschwingungen individuell eingestellt.

Figur 4 zeigt die bereits erwähnte Betriebsposition der Kühlkassetten 500-I, 500-II, in der die Kühlkassetten bzw. die Platten parallel zur Unterseite und / oder Oberseite des gewalzten Metallbandes 200 positioniert sind.

Figur 5 zeigt einen Querschnitt durch die Kühlkassetten in der Betriebsposition. Es ist zu erkennen, dass die seitlichen Kanten 510-I, 510-II der oberen und der unteren Kühlkassette das Metallband 200 an seinen Rändern umschließen. Auf diese Weise wird ein seitliches Abfließen von Kühlwasser erschwert, wodurch die Kühlwirkung der Kühlvorrichtung insgesamt verbessert wird. Durch eine Dichtung 520 zwischen den Kanten der oberen Kühlkassette 500-I und der unteren Kühlkassette 500-II kann das seitliche Abfließen des Kühlmediums sogar ganz unterbunden werden, wodurch die Kühlwirkung maximiert wird. Das Kühlwasser kann dann nur noch in Walzrichtung oder entgegen der Walzrichtung aus dem durch die Kühlkassetten gebildeten Rahmen austreten.

Figur 6 zeigt die obere Kühlkassette 500-I und die untere Kühlkassette in der Wartungs- bzw. Ruheposition ähnlich wie in Figur 3, allerdings aus einer anderen Perspektive.

## Patentansprüche

1. Kühlvorrichtung (100) zum Kühlen eines Metallbandes (200) nach einer Umformung in einem Kaltwalzgerüst (300), wobei die Kühlvorrichtung umfaßt:
mindestens eine Düse (112) zum Aufspritzen eines Kühlmediums (400) auf das Metallband (200);
**dadurch gekennzeichnet,**
**dass** eine Platte (500) vorgesehen ist, welche in einer Betriebsposition parallel zur Oberfläche des Metallbandes (200) angeordnet ist; und
**dass** die Düse in der Betriebsposition angeordnet ist zum Einspritzen des Kühlmediums (400) unter einem spitzen Spritzwinkel α mit 10° ≤ α ≤ 20° in einen Hohlraum (H) zwischen der Oberfläche des Metallbandes (200) und der gegenüberliegenden Platte (500) mit einer Spritzrichtung (R) gegen die Laufrichtung (L) des Metallbandes (200).

2. Kühlvorrichtung (100) nach Anspruch 1,
**dadurch gekennzeichnet,**
**dass** die Düse oder eine Mehrzahl der Düsen (112) in der Platte (500) angeordnet ist / sind.

3. Kühlvorrichtung (100) nach Anspruch 2,
**dadurch gekennzeichnet,**
**dass** die Mehrzahl der Düsen in Form von mindestens einem Düsenbalken (110) quer zur Laufrichtung (L) des Metallbandes (200) in der Platte angeordnet sind.

4. Kühlvorrichtung (100) nach einem der vorangegangenen Ansprüche,
**dadurch gekennzeichnet,**
**dass** die Düsen (112) oder der Düsenbalken (110) in der Betriebsposition mindestens in einem Abstand Kₘᵢₙ von dem Kaltwalzgerüst entfernt angeordnet sind.

5. Kühlvorrichtung (100) nach einem der vorangegangenen Ansprüche,
**gekennzeichnet durch**,
eine Steuerungs- oder Regelungsvorrichtung (120) zum Steuern oder Regeln der Kühlleistung der Kühlvorrichtung (100) **durch** geeignetes individuelles Variieren des Druckes oder der Strömungsgeschwindigkeit mit welchem/welcher das Kühlmittel (400) die einzelnen Düsen (112) verlässt, der in den Hohlraum (H) eingespritzten Menge des Kühlmediums und/oder der Spritzrichtung (R) in Abhängigkeit vorbestimmter Prozessparameter, wie z.B. der Bandgeschwindigkeit.

6. Kühlvorrichtung (100) nach einem der vorangegangenen Ansprüche,
**dadurch gekennzeichnet,**
**dass** die Spritzrichtung (R) der Düse (112) dreidimensional, aber immer mit einer Komponente I>0 gegen die Laufrichtung (L) des Metallbandes (200) variabel einstellbar ist.

7. Kühlvorrichtung (100) nach einem der vorangegangenen Ansprüche,
**gekennzeichnet durch**,
eine Positionierungsvorrichtung (600) zum variablen Positionieren der Platte (500) in die Betriebsposition oder in eine Wartungsposition außerhalb des Bandlaufs.

8. Kühlvorrichtung (100) nach Anspruch 7,
**dadurch gekennzeichnet,**
**dass** die Positionierungsvorrichtung ausgebildet ist, in der Betriebsposition den Abstand (S) zwischen der Oberfläche des Metallbandes und der gegenüberliegenden Oberfläche der Platte in Abhängigkeit bestimmter Prozessparameter variabel einzustellen.

9. Kühlvorrichtung (100) nach einem der vorangegangenen Ansprüche,
**dadurch gekennzeichnet,**
**dass** an zumindest einer Seite der Platte eine Kante (510) übersteht, welche parallel zur Walzrichtung (L) ausgebildet ist und in der Betriebsposition die Ränder des Metallbandes (200) in einem vorbestimmten Abstand zumindest ein Stück weit umgreift.

10. Kühlvorrichtung (100) nach einem der vorangegangenen Ansprüche,
**dadurch gekennzeichnet,**
**dass** eine erste Platte (500-I)vorgesehen ist, welche in der Betriebsposition gegenüberliegend zur Oberseite des Metallbandes (200) positionierbar ist, und dass eine zweite Platte (500-II) vorgesehen ist, welche in der Betriebsposition gegenüberliegend zur Unterseite des Metallbandes positionierbar ist.

11. Kühlvorrichtung nach den Ansprüchen 9 und 10,
**dadurch gekennzeichnet,**
**dass** in der Betriebsposition zumindest auf einer Seite des Metallbandes (200) die gegenüberliegenden Kanten (510-I, 510-II) der ersten und der zweiten Platte durch eine Dichtung (520) gegeneinander abgedichtet sind.

12. Kühlvorrichtung (100) nach Anspruch 10 oder 11,
**dadurch gekennzeichnet,**
**dass** es sich bei der zweiten Platte um einen Überleittisch für das Metallband handelt.

13. Kühlvorrichtung (100) nach einem der vorangegangenen Ansprüche,
**dadurch gekennzeichnet,**
**dass** es sich bei dem Kaltwalzgerüst (300) um ein Reversiergerüst oder ein Einweg- Kaltwalzgerüst oder ein Dressiergerüst handelt.

14. Verwendung der Kühlvorrichtung (100) nach einem der Ansprüche 1 bis10,
als Zwischengerüstkühlung zwischen zwei benachbarten Kaltwalzgerüsten einer Walzstraße.

15. Verfahren zum Betreiben einer Kühlvorrichtung (100) zum Kühlen eines Metallbandes (200) nach einer Umformung in einem Kaltwalzgerüst (300), umfassend folgende Schritte: Aufspritzen eines Kühlmediums (400) auf die Oberfläche des Metallbandes (200); **dadurch gekennzeichnet, dass** das Kühlmedium (400) in einen Hohlraum (H) zwischen der Oberfläche des Metallbandes und einer gegenüberliegenden Platte (500) mit einem spitzen Spritzwinkel α mit 10° ≤ α ≤ 20° gegen die Laufrichtung (L) des Metallbandes (200) eingespritzt wird.

16. Verfahren nach Anspruch 15,
**dadurch gekennzeichnet,**
**dass** die Kühlleistung der Kühlvorrichtung (100) gesteuert oder geregelt wird durch geeignetes Variieren des Druckes oder der Strömungsgeschwindigkeit mit welchem/welcher das Kühlmedium (400) in den Hohlraum eingespritzt wird, der in den Hohlraum (H) eingespritzten Menge des Kühlmediums und/oder des Spritzwinkels (α).

17. Verfahren nach Anspruch 16,
**dadurch gekennzeichnet,**
**dass** Druck oder Strömungsgeschwindigkeit in Abhängigkeit der jeweils aktuellen Geschwindigkeit des Metallbandes eingestellt wird.

18. Verfahren nach Anspruch 16,
**dadurch gekennzeichnet,**
**dass** Druck oder Strömungsgeschwindigkeit in Abhängigkeit gemessener oder berechneter Prozessgrößen durch ein Prozessmodell vorgegeben werden.

19. Verfahren nach einem der Ansprüche 15 bis 18,
**dadurch gekennzeichnet,**
**dass** das Kühlmedium in der Nähe der Ränder des Metallbandes mit einer Komponente der Spritzrichtung (R) quer zur Laufrichtung des Metallbandes, das heißt zur Mitte des Metallbandes, auf dessen Oberfläche gespritzt wird.

20. Verfahren nach einem der Ansprüche 15 bis 19,
**dadurch gekennzeichnet,**
**dass** das Kühlmedium (400) auf die Oberseite und/oder auf die Unterseite des Metallbandes aufgespritzt werden kann, wobei die Kühlleistung für die Oberseite und die Unterseite unabhängig voneinander einstellbar oder regelbar ist.

21. Verfahren nach einem der Ansprüche 15 - 20,
**dadurch gekennzeichnet,**
**dass** die Platte zusammen mit der Düse im Falle eines Bandrisses automatisch aus dem Bandlauf herausgefahren wird.

## Claims

1. Cooling device (100) for cooling a metal strip (200) after reshaping in a cold-rolling stand (300), wherein the cooling device comprises:
at least one nozzle (112) for spraying a coolant (400) onto the metal strip (200),
**characterised in that**
a plate (500) is provided, which in an operating position is arranged parallel to the surface of the metal strip (200) and
the nozzle in the operating position is arranged for spraying the coolant (400) at an acute angle α of 10° ≤ α ≤ 20° into a cavity (H) between the surface of the metal strip (200) and the opposite plate (500) with a spray direction (R) against the running direction (L) of the metal strip (200).

2. Cooling device (100) according to claim 1, **characterised in that** the nozzle or a plurality of the nozzles (112) is arranged in the plate (500).

3. Cooling device (100) according to claim 2, **characterised in that** the plurality of nozzles is arranged in the plate in the form of at least one nozzle bar (110) transverse to the running direction (L) of the metal strip (200).

4. Cooling device (100) according to any one of the preceding claims, **characterised in that** the nozzles (112) or the nozzle bar (110) in the operating position is or are arranged at least at a spacing Kₘᵢₙ from the cold-rolling stand.

5. Cooling device (100) according to any one of the preceding claims, **characterised by** a control or regulating device (120) for controlling or regulating the cooling capacity of the cooling device (100) by appropriate individual variation of the pressure or the flow speed at which the coolant (400) leaves the individual nozzles (112), the quantity of coolant sprayed into the cavity (H) and/or the spray direction (R) in dependence on predetermined process parameters such as, for example, the strip speed.

6. Cooling device (100) according to any one of the preceding claims, **characterised in that** the spray direction (R) of the nozzle (112) is variably three-dimensionally settable, but always with a component I > 0 against the running direction (L) of the metal strip (200).

7. Cooling device (100) according to any one of the preceding claims, **characterised by** a positioning device (600) for variable positioning of the plate (500) in the operating position or in a maintenance position outside the strip path.

8. Cooling device (100) according to claim 7, **characterised in that** the positioning device is constructed to variably set, in the operating position, the spacing (S) between the surface of the metal strip and the opposite surface of the plate in dependence on specific process parameters.

9. Cooling device (100) according to any one of the preceding claims, **characterised in that** an edge (510), which is formed parallelly to the rolling direction (L) and in the operating position engages to at least some extent around the edges of the metal strip (200) at a predetermined spacing, protrudes at at least one side of the plate.

10. Cooling device (100) according to any one of the preceding claims, **characterised in that** a first plate (500-I) is provided, which in the operating position is positionable opposite the upper side of the metal strip (200), and that a second plate (500-II) is provided, which in the operating position is positionable opposite the lower side of the metal strip.

11. Cooling device according to claims 9 and 10, **characterised in that** in the operating position at least on one side of the metal strip (200) the opposite edges (510-I, 510-II) of the first and second plates are sealed relative to one another by a seal (520).

12. Cooling device (100) according to claim 10 or 11, **characterised in that** the second plate is a transfer table for the metal strip.

13. Cooling device (100) according to any one of the preceding claims, **characterised in that** the cold-rolling stand (300) is a reversing stand or a one-way cold-rolling stand or a sizing stand.

14. Use of the cooling device (100) according to any one of claims 1 to 10 as intermediate stand cooling between two adjacent cold-rolling stands of a rolling train.

15. Method of operating a cooling device (100) for cooling a metal strip (200) after reshaping in a cold-rolling stand (300), comprising the following steps:
spraying a coolant (400) onto the surface of the metal strip (200),
**characterised in that**
the coolant (400) is sprayed into a cavity (H) between the surface of the metal strip and an opposite plate (500) at an acute angle α of 10° ≤ α ≤ 20° against the running direction (L) of the metal strip (200).

16. Method according to claim 15, **characterised in that** the cooling capacity of the cooling device (100) is controlled or regulated by appropriate variation of the pressure or the flow speed at which the coolant (400) is sprayed into the cavity, the amount of coolant sprayed into the cavity (H) and/or the spray angle (α).

17. Method according to claim 16, **characterised in that** the pressure or flow speed is set in dependence on the respective instantaneous speed of the metal strip.

18. Method according to claim 16, **characterised in that** the pressure or flow speed is preset in dependence on measured or calculated process variables by a process model.

19. Method according to any one of claims 15 to 18, **characterised in** the coolant is sprayed in the vicinity of the edges of a metal strip with a component of the spray direction (R) transverse to the running direction of the metal strip, i.e. to the centre of the metal strip, onto the surface thereof.

20. Method according to any one of claims 15 to 19, **characterised in that** the coolant (400) can be sprayed onto the upper side and/or the lower side of the metal strip, wherein the cooling capacity for the upper side and the cooling capacity for the lower side are settable or regulable in dependently of one another.

21. Method according to any one of claims 15 to 20, **characterised in that** the plate together with the nozzle is automatically moved out of the strip path in the case of a strip tear.

## Revendications

1. Dispositif de refroidissement (100) pour le refroidissement d'une bande métallique (200) après une déformation dans une cage de laminage à froid (300), le dispositif de refroidissement comprenant :
au moins un pulvérisateur (112) pour projeter un agent de refroidissement (400) sur la bande métallique (200) ; **caractérisé**
**en ce qu'**une plaque (500) est prévue, qui est disposée, dans une position opérationnelle, parallèlement à la surface de la bande métallique (200) ; et
**en ce que** le pulvérisateur, dans la position opérationnelle, est disposé pour injecter l'agent de refroidissement (400) sous un angle de pulvérisation aigu α avec 10° ≤ α ≤ 20° dans un espace creux (H) entre la surface de la bande métallique (200) et la plaque opposée (500) dans un sens de pulvérisation (R) opposé au sens d'avancement (L) de la bande métallique (200).

2. Dispositif de refroidissement (100) selon la revendication 1, **caractérisé**
**en ce que** le pulvérisateur ou une multitude de pulvérisateurs (112) est disposé(e) dans la plaque (500).

3. Dispositif de refroidissement (100) selon la revendication 2, **caractérisé**
**en ce que** la multitude de pulvérisateurs est disposée sous forme d'au moins une poutre (110) de pulvérisateurs transversalement par rapport au sens d'avancement (L) de la bande métallique (200) dans la plaque.

4. Dispositif de refroidissement (100) selon l'une quelconque des revendications précédentes, **caractérisé**
**en ce que** les pulvérisateurs (112) ou la poutre (110) de pulvérisateurs en position opérationnelle est/sont disposé(e)(s) au moins à une distance Kₘᵢₙ de la cage de laminage à froid.

5. Dispositif de refroidissement (100) selon l'une quelconque des revendications précédentes, **caractérisé par**
un dispositif de commande ou de régulation (120) pour commander ou réguler la puissance de refroidissement du dispositif de refroidissement (100) par une variation individuelle appropriée de la pression ou de la vitesse d'écoulement à laquelle l'agent de refroidissement (400) quitte les différents pulvérisateurs (112), de la quantité d'agent de refroidissement injectée dans l'espace creux (H) et/ou du sens de pulvérisation (R) en fonction de paramètres de procédé prédéterminés, tels que par exemple la vitesse de la bande.

6. Dispositif de refroidissement (100) selon l'une quelconque des revendications précédentes, **caractérisé**
**en ce que** le sens de pulvérisation (R) des pulvérisateurs (112) peut être réglé de manière variable dans trois dimensions, mais toujours avec une composants I > 0 contre le sens d'avancement (L) de la bande métallique (200).

7. Dispositif de refroidissement (100) selon l'une quelconque des revendications précédentes, **caractérisé par**
un dispositif de positionnement (600) pour le positionnement variable de la plaque (500) dans la position opérationnelle ou dans une position d'entretien en dehors du chemin de la bande.

8. Dispositif de refroidissement (100) selon la revendication 7, **caractérisé**
**en ce que** le dispositif de positionnement est réalisé pour régler de manière stable, dans la position opérationnelle, la distance (S) entre la surface de la bande métallique et la surface opposée de la plaque en fonction de paramètres de procédé déterminés.

9. Dispositif de refroidissement (100) selon l'une quelconque des revendications précédentes, **caractérisé**
**en ce qu'**en au moins un côté de la plaque, un bord (510) dépasse, qui est réalisé parallèlement au sens de laminage (L) et qui entoure largement, dans la position opérationnelle, les bords de la bande métallique (200) à une distance prédéterminée, au moins sur une partie.

10. Dispositif de refroidissement (100) selon l'une quelconque des revendications précédentes, **caractérisé**
**en ce qu'**une première plaque (500-I) est prévue, qui peut être positionnée, dans la position opérationnelle, face à la face supérieure de la bande métallique (200) et en ce qu'une deuxième plaque (500-II) est prévue, qui peut être positionnée dans la position opérationnelle, face à la face inférieure de la bande métallique.

11. Dispositif de refroidissement selon les revendications 9 et 10, **caractérisé**
**en ce que** dans la position opérationnelle, au moins sur un côté de la bande métallique (200), les bords opposés (510-I, 510-II) de la première et de la deuxième plaque sont étanchéifiés l'un par rapport à l'autre par un joint (520).

12. Dispositif de refroidissement (100) selon la revendication 10 ou 11, **caractérisé**
**en ce qu'**il s'agit, pour la deuxième plaque, d'une table de transfert pour la bande métallique.

13. Dispositif de refroidissement (100) selon l'une quelconque des revendications précédentes, **caractérisé**
**en ce qu'**il s'agit, pour la cage de laminage à froid (300) d'une cage réversible ou d'une cage de laminage à froid unidirectionnelle ou d'une cage de dressage.

14. Utilisation du dispositif de refroidissement (100) selon l'une quelconque des revendications 1 à 10, comme refroidissement de cage intermédiaire entre deux cages de laminage adjacentes d'un laminoir.

15. Procédé pour exploiter un dispositif de refroidissement (100) pour le refroidissement d'une bande métallique (200) après une déformation dans une cage de laminage à froid (300), comprenant les étapes suivantes :
projection d'un agent de refroidissement (400) sur la surface de la bande métallique (200) ; **caractérisé**
**en ce que** l'agent de refroidissement (400) est injecté dans un espace creux (H) entre la surface de la bande métallique et une plaque opposée (500) sous un angle de pulvérisation aigu α avec 10° ≤ α ≤ 20° contre le sens d'avancement (L) de la bande métallique (200).

16. Procédé selon la revendication 15, **caractérisé en ce que** la puissance de refroidissement du dispositif de refroidissement (100) est commandée ou régulée par une variation appropriée de la pression ou de la vitesse d'écoulement à laquelle l'agent de refroidissement (400) est injecté dans l'espace creux, de la quantité d'agent de refroidissement injectée dans l'espace creux (H) et/ou de l'angle d'injection (α).

17. Procédé selon la revendication 16, **caractérisé en ce que** la pression ou la vitesse d'écoulement est réglée en fonction de la vitesse à chaque fois réelle de la bande métallique.

18. Procédé selon la revendication 16, **caractérisé en ce que** la pression ou la vitesse d'écoulement sont prédéterminées en fonction de grandeurs de procédé mesurées ou calculées par un modèle de procédé.

19. Procédé selon l'une quelconque des revendications 15 à 18, **caractérisé**
**en ce que** l'agent de refroidissement est projeté, à proximité des bords de la bande métallique, avec une composante du sens de pulvérisation (R) transversale par rapport au sens d'avancement de la bande métallique, c'est-à-dire par rapport au centre de la bande métallique, sur sa surface.

20. Procédé selon l'une quelconque des revendications 15 à 19, **caractérisé**
**en ce que** l'agent de refroidissement (400) peut être projeté sur la face supérieure et/ou la face inférieure de la bande métallique, la puissance de refroidissement pouvant être réglée ou étant réglable pour la face supérieure et la face inférieure, indépendamment l'une de l'autre.

21. Procédé selon l'une quelconque des revendications 15-20, **caractérisé**
**en ce que** la plaque est sortie automatiquement du chemin de bande, ensemble avec les pulvérisateurs, dans le cas d'une rupture de la bande.
